# EUROPÄISCHE PATENTSCHRIFT

(11) **EP 0 608 229 B1**
(45) Veröffentlichungstag und Bekanntmachung des Hinweises auf die Patenterteilung: **28.08.1996**
(21) Anmeldenummer: 92907839.2
(22) Anmeldetag: 03.04.1992
(51) Int. Cl.: F02P 17/00, F02P 9/00

(54) **ZÜNDANLAGE FÜR VERBRENNUNGSKRAFTMASCHINEN**
IGNITION SYSTEM FOR INTERNAL COMBUSTION ENGINES
SYSTEME D'ALLUMAGE POUR MOTEURS A COMBUSTION INTERNE

(30) Priorität: 30.04.1991 DE 4114087
(43) Veröffentlichungstag der Anmeldung: 03.08.1994
(73) Patentinhaber: VOGT electronic Aktiengesellschaft, D-94128 Obernzell (DE)
(72) Erfinder: MAI, Udo, D-8391 Untergriesbach (DE); HARTMANN, Uwe, / (DE)
(74) Vertreter: Hieke, Kurt
(86) Internationale Anmeldenummer: EP9200753
(87) Internationale Veröffentlichungsnummer: WO9219863

(56) Entgegenhaltungen:
- WO-A-90/04093
- DE-A- 3 404 245
- DE-A- 3 735 234
- GB-A- 1 334 230
- US-A- 4 406 273
- US-A- 4 653 459
- US-A- 4 998 526
- PATENT ABSTRACTS OF JAPAN vol. 11, no. 330 (M-636) 28. Oktober 1987 & JP-A-62 111 173
- PATENT ABSTRACTS OF JAPAN vol. 14, no. 307 (M-993) 3. Juli 1990 & JP-A-2 099 742
- PATENT ABSTRACTS OF JAPAN vol. 13, no. 573 (M-909) 19. Dezember 1989 & JP-A-1 240 755
- PATENT ABSTRACTS OF JAPAN vol. 9, no. 231 (M-414) 18. September 1985 & JP-A-60 088 869
- PATENT ABSTRACTS OF JAPAN vol. 10, no. 191 (M-495)(2247) 4. Juli 1986 & JP-A-61 034 358

## Beschreibung

Die Erfindung bezieht sich auf eine Zündanlage gemäß dem einleitenden Teil des Patentanspruchs 1.

An eine moderne Zündanlage für Verbrennungskraftmaschinen insbesondere von Kraftfahrzeugen werden eine Reihe von Forderungen gestellt, die teilweise unvereinbar erscheinen.

Zum Erreichen eines guten Wirkungsgrades muß die Zündung des Kraftstoff/Luft-Gemisches im Zylinder zeitlich sehr präzise erfolgen. Hierzu ist eine große Zündenergie bereitzustellen. Geht man vom Normalbetrieb aus, muß diese hohe Energie nur kurzzeitig an der Zündkerze anliegen. Bei ungünstigen Bedingungen ist die Entflammung des Kraftstoff-Luft-Gemisches mit kurzen Zündstromphasen jedoch nicht sichergestellt. Aus diesem Grund hat sich die für den Normalbetrieb an sich günstige Hochspannungskondensatorzündung (HKZ) nicht durchsetzen können.

Wegen der Abgasvorschriften und wegen der Verwendung von Katalysatoren sind Fehlzündungen äußerst unerwünscht. Um Zündaussetzer zu vermeiden, ist es Stand der Technik, die elektrische Zündenergie erheblich überzudimensionieren. Dies geschieht bei den bekannten Zündanlagen gemäß dem einleitenden Teil des Patentanspruchs 1 u.a. dadurch, daß der Zündstrom nach dem Überspringen des Zündfunkens unabhängig vom Zündvorgang über eine verhältnismäßig lange Zeitspanne aufrechterhalten wird.

Die bekannte diesbezügliche Technik hat die Nachteile, daß sie
- Fehlzündungen letztlich auch nicht mit Sicherheit verhindert.
- Keine Information über Zündaussetzer liefert, um Folgeschäden (Zerstörung des Katalysators) durch einen rechtzeitigen Serviceeinsatz zu vermeiden.
- Einen hohen Zündkerzenabbrand bedingt und somit die Zündpräzision sowie die Lebensdauer der Zündkerzen herabsetzt.

Der Erfindung liegt die Aufgabe zugrunde, eine Zündanlage gemäß dem einleitenden Teil des Patentanspruchs 1 zu schaffen, die eine hohe Sicherheit gegen Fehlzündungen bei weitgehend minimiertem Zündkerzenabbrand bietet.

Die vorstehende Aufgabe wird durch die Merkmale des Patentanspruchs 1 gelöst.

Bei der erfindungsgemäßen Zündanlage wird der Zündstrom für jeden Zündvorgang nach dem Überspringen des Zündfunkens jeweils nur so lange, wie zur Entflammung des Kraftstoff-Luft-Gemisches unbedingt nötig, aufrechterhalten. Im Normalfall ist diese Zeitdauer sehr kurz. Unter schwierigen Bedingungen kann sie aber auch relativ lang sein. Durch die von der erfindungsgemäßen Zündanlage ermöglichste Abstimmung der Zündstromdauer auf den jeweiligen Bedarf wird der Zündkerzenabbrand insgesamt weitestgehend minimiert. Außerdem kann die erfindungsgemäße Zündanlage auf sehr einfache Weise auch dafür herangezogen werden, eine erhöhte Gefahr des Auftretens von Fehlzündungen und/oder das Auftreten von Zündaussetzern anzuzeigen, indem zusätzlich beobachtet wird, ob und wann innerhalb der vorbestimmten maximalen Zeitdauer bis zur Abschaltung der Zündeinrichtung für die einzelnen Zylinder Entflammungen stattfinden.

Die Unteransprüche betreffen bevorzugte Ausgestaltungen der Zündanlage gemäß Patentanspruch 1.

Die Erfindung wird nachstehend an zwei Ausführungsbeispielen anhand der Zeichnung noch näher erläutert.

In der Zeichnung zeigt:
- Fig.1: das Blockschaltbild der ersten Ausführungsform, und
- Fig.2: das Blockschaltbild der zweiten Ausführungsform.

Bei beiden in der Zeichnung dargestellten Ausführungsbeispielen weist die jedem Zylinder der Verbrennungskraftmaschine einzeln zugeordnete Zündeinrichtung für jeden Zylinder ein gesondertes Zündmodul auf, das schnell, d.h. praktisch verzögerungsfrei, ein- und auch ausschaltbar ist und im eingeschalteten Zustand einen unbefristeten Brennstrom an die jeweilige Zündkerze zu liefern vermag. Außerdem werden die einzelnen Entflammungen in den Zylindern bzw. das Ausbleiben von Entflammungen während der maximalen Einschaltdauer der Zündmodule sensorisch erfaßt und das jeweilige Zündmodul unmittelbar nach erfolgter Entflammung des Kraftstoff/Luft-Gemisches im zugehörigen Zylinder abgeschaltet. Eine hierfür geeignete Zündeinrichtung ist z.B. in der Patentanmeldung P 39 28 726.2 vom 30.08. 1989 beschrieben. Der hierzu erforderliche Sensor kann auch als Klopfsensor mitbenutzt werden. Es könnte auch ein gemeinsamer akustischer Sensor eingesetzt werden.

Die Grundidee bei der erfindungsgemäßen Zündanlage ist, einen Zündfunken nur so lange anliegen zu lassen, bis das Kraftstoff/Luft-Gemisch jeweils in dem Zylinder entzündet ist. Meistens ist die Zeit dieses Vorganges sehr kurz und demgemäß die erforderliche elektrische Zündenergie klein. In den seltenen Fällen, in denen es nicht zu einer sofortigen Entflammung kommt, fließt der Zündstrom durch die Zündkerze weiter, bis das Gemisch zündfähig wird. Vorzugsweise steigt die Amplitude des Zündstromes progressiv an, um den Zündvorgang zu erleichtern. Das gleiche gilt auch für die Hochspannung bei zunächst ausbleibender Funkenbildung. Vorzugsweise werden die Zündvorgänge nicht nur hinsichtlich des Auftretens oder Nichtauftretens von Entflammungen sondern auch hinsichtlich der Zeitdauer zwischen dem Soll-Zündzeitpunkt und der tatsächlich stattfindenen Entflammung überwacht, und wenn es häufiger zu längeren Zündverzögerungen kommt, kann dieser Sachverhalt im Bordrechner erfaßt und dem Fahrer zur Warnung vor einer erhöhten Gefahr von Zündaussetzern angezeigt werden. So wird ein frühzeitiger Serviceeingriff ermöglicht, bevor Fehlzündungen auftreten. Andererseits macht die Anzeige von Zündaussetzern den Benutzer darauf aufmerksam, daß der weitere Betrieb der Kraftmaschine unmittelbar mit einer hohen Gefahr für diese bzw. für Teile von dieser, z.B. den Katalysator, verbunden ist.

Bei der Ausführungsform gemäß Fig. 1 ist das für jeden Zylinder gesondert vorgesehene Zündmodul mit 5 bezeichnet. Für jeden Zylinder ist ein gesonderter Sensor hier in Form eines Druckgebers, der auf den im Zylinder jeweils vorherrschenden Druck anspricht, vorgesehen.

Der Sensor 1 gibt sein Signal des Gemischdruckes an einen Komparator 2. Dieser vergleicht das Signal mit einer Referenzspannung, die so gewählt ist, daß nur Signale vom Sensor 1 an den Komparatorausgang gelangen, die durch einen Druck im Zylinder ausgelöst werden, der größer als die Kompression ist. Ein ODER-Gatter 3 überträgt diese Signale an ein Flip-Flop 4, das vorher jeweils von einer Zündzeitpunktelektronik 7 gesetzt wurde, und setzt dieses zurück. Das FF 4 schaltet das Zündmodul 5 im gesetzten Zustand ein und im zurückgesetzten Zustand aus. Unabhängig vom Komparator 2 wird das FF 4 über das ODER-Gatter 3 bei nicht erfolgter Entflammung nach ca. einer halben Kurbelwellendrehung durch ein Signal aus der Zündzeitpunktelektronik 7 zurückgesetzt und damit die Zündung auf jeden Fall abgeschaltet. Dieser Vorgang wird erkannt und zur Anzeige gebracht (Fehlersignal). Fallen das Einschalten der Zündung und die Entflammung des Gemisches sehr nahe zusammen, wird durch die Zündzeitpunktelektronik 7 die Zündeinschaltung verzögert, um das Klopfen zu vermeiden. Ein ggf. über eine gesonderte Leitung ausgegebenes weiteres Fehlersignal liefert die Zündzeitpunktelektronik 7, wenn es zwar zu einer Entflammung kommt, die Zeitdauer zwischen dem Einschalten des Zündmoduls für den Soll-Zündzeitpunkt und der Entflammung aber eine vorbestimmte Dauer überschreitet. Zur Bildung der Fehlersignale erhält die Zündzeitpunktelektronik 7 vom Ausgang des FF 4 Informationen über den Einschalt- und Ausschaltzeitpunkt der jeweiligen Zündmodule 5.

Anstelle des Druckgebers 1 könnte auch ein optischer Sensor für jeden der Zylinder eingesetzt werden.

Bei dem Ausführungsbeispiel nach Fig. 2 wird ein üblicher Schallsensor für die Klopferkennung als Sensor 1' zum Detektieren der explosionsartigen Entflammungen in den einzelnen Zylindern mitbenützt. Die Zündzeitpunktelektronik 7' übernimmt hier das Ein- sowie das Ausschalten der jeweiligen Zündmodule 5', von denen ebenso wie bei der Ausführung gemäß Fig. 1 für jeden Zylinder eines gesondert vorgesehen ist. Ein von dem Nockenwellengeber 6' gesteuerter Mehrfachschalter 10 schafft Zeitfenster zur Unterscheidung der einzelnen Zylinder. Jedem Zeitfenster ist eine Schaltungsanordnung nachgeschaltet, die im wesentlichen der Schaltungsanordnung mit den Bauelementen 2, 3 und 4 bei der Ausführung gemäß Fig. 1 entspricht und die gleiche Funktion erfüllt wie diese. Die Bauelemente sind hier mit 2', 3' und 4' bezeichnet. Ebenso wie in Fig. 1 erhält die Zündelektronik 7 Information über die Kolbenstellungen durch den hier mit 6' bezeichneten Nockenwellengeber, der ein der augenblicklichen Winkelstellung der Nockenwelle entsprechendes Signal liefert. Die Spannungsversorgung für die Zündmodule 5' übernimmt ein Netzteil 8', das dem bei der Ausführung nach Fig. 1 zu dem gleichen Zweck vorgesehenen Netzteil 8 entspricht.

Das Setzen des FF 4' und dessen Rücksetzen am Ende der vorbestimmten maximalen Zeitdauer übernimmt in der Zündzeitpunktelektronik 7' der übliche, auch bei der Ausführung gemäß Fig. 1 vorgesehene (dort nicht dargestellt) Mikroprozessor 11, der die den Motor-Betriebsdaten entsprechenden Signale, die Signale des Nockwellengebers 6' und ggf. weitere, in ihn eingegebene, für den Betrieb der Maschine wichtige Signale ggf. programmgesteuert auswertet und verknüpft.

Die Ausführung nach Fig. 2 unterscheidet sich somit von der Ausführung nach Fig. 1 im wesentlichen dadurch, daß bei ihr anstelle eines gesonderten Sensors 1 für jeden Zylinder, ein allen Zylindern gemeinsamer Sensor 1' vorgesehen ist.

Eine Abwandlung zu der vorstehend beschriebenen Funktionsweise besteht gemäß Patentanspruch 11 darin, daß für jeden der Zylinder die Zündeinrichtung, im Falle der Ausführungsbeispiele gemäß Fig. 1 und 2 also das betreffende Zündmodul, für den gewünschten Soll-Zündzeitpunkt wie dort jeweils eingeschaltet, nach einer der normalen Entflammungsverzögerung, d.h. der im Normalfall auftretenden Verzögerung zwischen dem Einschalten der Zündung und dem Zeitpunkt der Entflammung, entsprechenden Zeitdauer unabhängig vom Sensor gleich wieder abgeschaltet und nur dann innerhalb der für den Zündvorgang mit Entflammung insgesamt vorgesehenen, vorbestimmten maximalen Zeitdauer wieder erneut, ggf. zu wiederholten Malen, eingeschaltet wird, wenn der für den Zylinder zuständige Sensor keine Entflammung meldet bzw. gemeldet hat. Diese Vorgehensweise erlaubt es, einer Trägheit der Sensoren und/oder des mit der Entflammung verbundenen Druckanstiegs im Zylinder so Rechnung zu tragen, daß hiermit für den Normalfall keine unnötige Verlängerung der Zündkerzen-Brenndauer verbunden ist. Selbstverständlich können durch entsprechende Überwachung die obengenannten Fehler- und Warnsignale auch in diesem Falle gebildet und zur Anzeige gebracht werden.

## Patentansprüche

1. Zündanlage für Verbrennungskraftmaschinen mit einer den Zylindern einzeln zugeordneten Zündeinrichtung (5,5'), die zur Lieferung eines ununterbrochenen Brennstromes an die Zündkerzen geeignet ist und bei der der Zündstrom gesteuert einschaltbar sowie auch gesteuert ausschaltbar ist, **gekennzeichnet** durch mindestens einen Sensor (1,1') zum Detektieren der jeweiligen Zeitpunkte, zu denen die Entflammungen der Kraftstoff/Luft-Gemische in den einzelnen Zylindern der Verbrennungskraftmaschine einsetzen, und durch eine von diesem Sensor (1') oder diesen Sensoren (1) gesteuerte Elektronik, die die Zündeinrichtung (5,5') für den jeweiligen Zylinder unmittelbar nach in ihm erfolgter Entflammung, jedenfalls aber nach einer vorbestimmten, auf den Soll-Zündzeitpunkt folgenden maximalen Zeitdauer abschaltet.

2. Zündanlage nach Anspruch 1, **gekennzeichnet** durch je einen Sensor (1) für jeden Zylinder.

3. Zündanlage nach Anspruch 2, **dadurch gekennzeichnet**, daß der Sensor (1) ein Drucksensor oder ein optischer Sensor ist.

4. Zündanlage nach Anspruch 1, **gekennzeichnet** durch einen einzigen Sesor (1') für mehrere oder alle Zylinder.

5. Zündanlage nach Anspruch 4, **dadurch gekennzeichnet**, daß der Sensor (1') ein Schwingungsaufnehmer ist.

6. Zündanlage nach Anspruch 5, **dadurch gekenzeichnet**, daß der Schwingungsaufnehmer ein an der Verbrennungskraftmaschine montiertes Mikrophon oder piezoelektrisches Element ist.

7. Zündanlage nach einem der vorhergehenden Ansprüche, **dadurch gekennzeichnet**, daß der Sensor (1') oder die Sensoren (1) auch zum Detektieren des Klopfens herangezogen werden.

8. Zündanlage nach einem der vorhergehenden Ansprüche, **dadurch gekennzeichnet**, daß die Elektronik die Verzögerung zwischen dem Soll-Zündzeitpunkt und der Entflammung für jeden einzelnen Zylinder mißt und ein Anzeigesignal liefert, wenn Verzögerungen, die eine vorbestimmte Größe überschreiten, häufig vorkommen.

9. Zündanlage nach einem der vorhergehenden Ansprüche, **dadurch gekennzeichnet**, daß die Elektronik ein gesondertes Anzeigesignal liefert, wenn Entflammungen in den Zylindern ausbleiben.

10. Zündanlage nach einem der vorhergehenden Ansprüche, **dadurch gekennzeichnet**, daß die Zündeinrichtung (5,5') für jeden Zylinder je Zündvorgang eine progressiv wachsende Zündspannung und/oder einen progressiv wachsenden Zündstrom liefert.

11. Abwandlung der Zündanlage gemäß einem der vorhergehenden Ansprüche, **dadurch gekennzeichnet**, daß die Elektronik die Zündeinrichtung (5,5') nach einer der normalen Entflammungsverzögerung entsprechenden Zeitdauer unabhängig vom Sensor (1') oder den Sensoren (1) gleich wieder abschaltet und nur dann innerhalb der für den Zündvorgang mit Entflammung insgesamt vorgesehenen,vorbestimmten maximalen Zeitdauer wieder erneut, ggf. zu wiederholten Malen, einschaltet, wenn der für den jeweiligen Zylinder zuständige Sensor (1,1') keine Entflammung meldet bzw. gemeldet hat.

## Claims

1. Ignition system for internal combustion engines with an ignition device (5, 5') which is individually associated with the cylinders, is suited for the delivery of an uninterrupted combustion current to the spark plugs and in which the ignition current is controlled to be switchable on as well as controlled to be switchable off, characterised by at least one sensor (1, 1') for detection of the respective instant at which the flashings of the fuel-air mixtures in the individual cylinders of the internal combustion engine begin, and by an electronic system which is controlled by this sensor (1') or these sensors (1') and which switches off the ignition device (5, 5') for the respective cylinder directly after flashing has taken place therein, but in any event after a predetermined maximum time period following the target ignition instant.

2. Ignition system according to claim 1, characterised by a respective sensor (1) for each cylinder.

3. Ignition system according to claim 2, characterised thereby that the sensor (1) is a pressure sensor or an optical sensor.

4. Ignition system according to claim 1, characterised by a single sensor (1') for several or all cylinders.

5. Ignition system according to claim 4, characterised thereby that the sensor (1') is a vibration pick-up.

6. Ignition system according to claim 5, characterised thereby that the vibration pick-up is a microphone or a piezo-electric element mounted at the internal combustion engine.

7. Ignition system according to one of the preceding claims, characterised thereby that the sensor (1') or the sensors (1) are also drawn upon for detection of detonation.

8. Ignition system according to one of the preceding claims, characterised thereby that the electronic system measures the delay between the target ignition instant and the flashing for each individual cylinder and delivers an indicating signal if delays, which exceed a predetermined amount, frequently occur.

9. Ignition system according to one of the preceding claims, characterised thereby that the electronic system delivers a separate signal if flashings fail to appear in the cylinders.

10. Ignition system according to one of the preceding claims, characterised thereby that the ignition (5, 5') for each cylinder delivers for each ignition process a progressively increasing ignition voltage and/or a progressively increasing ignition current.

11. Modification of the ignition system according to one of the preceding claims, characterised thereby that the electronic system immediately switches off the ignition device (5, 5') after a time period, which corresponds to the normal flashing delay, independently of the sensor (1') or the sensors (1) and switches it on again, in a given case repeatedly, within the predetermined maximum time period provided altogether for the ignition process with flashing only if the sensor (1, 1') appropriate to the respective cylinder does not report or has not reported flashing.

## Revendications

1. Système d'allumage pour moteurs à combustion interne qui comporte un dispositif (5, 5') d'allumage, lequel est associé individuellement aux cylindres et convient pour fournir un courant ininterrompu d'allumage aux bougies d'allumage, et dans lequel le courant d'allumage peut être branché de manière commandée ainsi que débranché de manière commandée, caractérisé par au moins un capteur (1, 1') de détection des instants auxquels commencent les inflammations des mélanges carburant/air dans les cylindres du moteur à combustion interne, et par une électronique qui est commandée par ce capteur (1') ou ces capteurs (1) et qui débranche le dispositif (5, 5') d'allumage de chaque cylindre immédiatement après l'inflammation qui y a lieu, mais, en tous cas, après une durée prescrite maximum consécutive à l'instant d'allumage de consigne.

2. Système d'allumage suivant la revendication 1, caractérisé par un capteur (1) pour chaque cylindre.

3. Système d'allumage suivant la revendication 2, caractérisé en ce que le capteur (1) est un capteur de pression ou un capteur optique.

4. Système d'allumage suivant la revendication 1, caractérisé par un capteur (1') unique pour plusieurs cylindres ou pour tous les cylindres.

5. Système d'allumage suivant la revendication 4, caractérisé en ce que le capteur (1') est un capteur d'oscillations.

6. Système d'allumage suivant la revendication 5, caractérisé en ce que le capteur d'oscillations est un microphone ou un élément piézoélectrique monté sur le moteur à combustion interne.

7. Système d'allumage suivant une des revendications précédentes, caractérisé en ce que le capteur (1') ou les capteurs (1) peuvent être utilisés également pour détecter le cognement.

8. Système d'allumage suivant une des revendications précédentes, caractérisé en ce que l'électronique mesure le retard entre l'instant d'allumage de consigne et l'inflammation pour chaque cylindre distinct et fournit un signal d'indication s'il survient des retards qui excèdent une grandeur prescrite.

9. Système d'allumage suivant l'une des revendications précédentes, caractérisé en ce que l'électronique fournit un signal d'indication spécial si des inflammations dans les cylindres ont des ratés.

10. Système d'allumage suivant une des revendications précédentes, caractérisé en ce que le dispositif (5, 5') d'allumage de chaque cylindre fournit, par opération d'allumage, une tension d'allumage croissant progressivement et/ou un courant d'allumage croissant progressivement.

11. Variante du système d'allumage suivant une des revendications précédentes, caractérisée en ce que l'électronique redébranche, indépendamment du capteur (1') ou des capteurs (1), le dispositif (5, 5' d'allumage après une durée correspondant au retard normal d'inflammation et ne le rebranche de nouveau, éventuellement plusieurs fois, pendant la durée maximum prescrite prévue en tout pour l'opération d'allumage avec inflammation, que si le capteur (1, 1') compétent pour chaque cylindre n'indique pas ou n'a pas indiqué d'inflammation.
